# EUROPÄISCHE PATENTSCHRIFT

(11) **EP 0 482 337 B1**
(45) Veröffentlichungstag und Bekanntmachung des Hinweises auf die Patenterteilung: **03.12.1997**
(21) Anmeldenummer: 91115472.2
(22) Anmeldetag: 12.09.1991
(51) Int. Cl.: A47B 87/02

(54) **Werkstattmagazin**
Workshop magazine
Magasin d'atelier

(30) Priorität: 25.10.1990 DE 9014795 U
(43) Veröffentlichungstag der Anmeldung: 29.04.1992
(73) Patentinhaber: ALBERT BERNER GMBH & CO. KG, 74653 Künzelsau (DE)
(72) Erfinder: Runge, Erich, Fa. Albert Berner GmbH & Co. KG, D-74653 Künzelsau (DE)
(74) Vertreter: Bunke, Holger, Dr.rer.nat. Dipl.-Chem.

(56) Entgegenhaltungen:
- AU-B- 573 103
- CA-A- 1 120 526
- FR-A- 1 453 638
- FR-A- 2 355 481

## Beschreibung

Die Erfindung betrifft ein tragbares Werkstattmagazin zur Aufbewahrung von Werkzeug und Kleinteilen, wie sie insbesondere in Kfz-Werkstätten und anderen Handwerksbetrieben Verwendung finden.

Es sind bereits Werkstattmagazine bekannt, die entweder als Koffer mit geeigneter Innenaufteilung oder als Blechkisten mit Schubladen ausgebildet sind. Die bisher bekannten Werkstattmagazine sind jedoch nicht universell verwendbar, weil sie entweder nur Schubladen oder nur Fachböden oder nur einzeln herausnehmbare Behälter enthielten, weil sie zwar tragbar, aber nicht stapelbar und zu größeren Einheiten verbindbar waren und weil sie nur zur Aufbewahrung loser Kleinteile und loser Werkzeuge geeignet waren, nicht aber zur Aufbewahrung kompletter Handkoffer, die ihrerseits Werkzeug oder Kleinteile enthalten.

Bei einem aus der AU-B-573103 bekannten modularen Kastensystem sind mehrere im Querschnitt U-förmige, an ihrer Unterseite jeweils offene Aufsatzteile auf einem Basisteil stapelbar, das im Gegensatz zu den Aufsatzteilen einen rechteckigen Querschnitt besitzt und an allen vier Längsseiten geschlossen ist. In Verlängerung der Seitenwände der im Querschnitt U-förmigen Aufsatzteile sind jeweils mehrere nach unten weisende Laschen vorgesehen, die in Ausnehmungen eingreifen, die jeweils in den Seitenwänden des Basisteils bzw. eines im Stapel der Aufsatzteile darunterliegenden Aufsatzteils vorgesehen sind. Die flexiblen Laschen sind jeweils mit einer Öffnung für einen in den zugeordneten Ausnehmungen vorgesehenen Rastvorsprung versehen.

Aus der US-A-3 811 747 ist eine Militärtransportkiste bekannt, die allseits geschlossen ist, aber einen abnehmbaren Deckel aufweist, der mittels mehrerer Zugschnallen mit dem Korpus lösbar verbunden ist. Zum lösbaren Verbinden übereinander gestapelter einzelner Kisten sind komplementäre Mittel aus Einsteckteilen und der geometischen Form der Einsteckteile angepaßten Ausnehmungen vorgesehen, wobei sowohl die Einsteckteile als auch die Ausnehmungen an oder in Puffern angebracht sind, die außen auf einander gegenüberliegenden Flächen jeder einzelnen Kiste angebracht sind. Darüber hinaus können übereinander gestapelte Kisten mit Hilfe seitlich angebrachter Schnallenverschlüsse lösbar miteinander verbunden werden. Zum lösbaren Verbinden seitlich nebeneinander angeordneter Kisten sind keine komplementären Mittel vorgesehen. Eine Besonderheit der bekannten Militärkiste besteht darin, daß die Zugschnallen des Deckels in Aussparungen versenkt angeordnet sind, so daß die Schnallen auch dann zugänglich bleiben, wenn die Kisten übereinander gestapelt sind. Die Puffer dienen zugleich als Abstandshalter, so daß sich die abnehmbaren Deckel aufgestapelter Kisten gegenseitig nicht berühren, was die Abnehmbarkeit der Deckel innerhalb eines Stapels zusätzlich erleichtert.

Der Erfindung liegt die Aufgabe zugrunde, ein universell verwendbares tragbares Werkstattmagazin zur Aufbewahrung von Werkzeug und Kleinteilen mit mindestens einer Schublade und/oder mindestens einem Handkoffer zu schaffen, das sowohl übereinander als auch nebeneinander stapelbar und zu größeren Einheiten verbindbar ist und zur Aufbewahrung loser Werkzeuge und Kleinteile und zur Aufbewahrung von Handkoffern geeignet ist, die Werkzeug oder Kleinteile enthalten.

Diese Aufgabe wird durch die Merkmale des Patentanspruchs 1 gelöst.

Vorteilhafte Ausführungsformen des erfindungsgemäßen Werkstattmagazins sind durch die Merkmale der Unteransprüche gekennzeichnet.

Mit der Erfindung wird erreicht, daß mehrere Exemplare des tragbaren Werkstattmagazins unter Bildung formschlüssiger Verbindungen übereinandergestapelt werden können, gleichzeitig aber auch seitlich miteinander verbunden werden können und so zu größeren Blöcken oder Einheiten zusammengefaßt werden können. Bei Bedarf können die einzelnen Magazine jedoch jederzeit aus einem Magazinstapel bzw. -block herausgelöst werden, weil alle Verbindungen in beiden Raumrichtungen als lösbare Verbindungen ausgebildet sind.

Auf diese Weise kann z.B. in einer größeren Kfz-Werkstatt jeder Mechaniker bei Bedarf das ihm persönlich zugeordnete oder für die Durchführung bestimmter Arbeiten reservierte tragbare Werkstattmagazin an seinen persönlichen Arbeitsplatz mitnehmen, und am Ende der Arbeitszeit können alle tragbaren Magazine an einen Sammelplatz zurückgebracht und zu einem Stapel oder Block zusammengefaßt werden, was nicht nur die Kontrolle der Rückgabe der Magazine und ihres Inhalts erleichtert, sondern auch für Sauberkeit und Ordnung in der Werkstatt und zur Verbesserung der Sicherheit am Arbeitsplatz führt.

Die Einsteckteile auf der Außenseite der Bodenplatte des Magazins können gleichzeitig als Füße für die einzeln verwendeten Magazine dienen. Die der geometrischen Form der Einsteckteile entsprechend angepaßten Ausnehmungen in der Deckplatte des Magazins sind derart angeordnet, daS beim Übereinanderstapeln mehrerer Magazine die aus der Bodenplatte des jeweils oberen Magazins herausragenden Einsteckteile in die Ausnehmungen der Deckplatte des jeweils unteren Magazins formschlüssig oder nahezu formschlüssig eingreifen.

Die komplementären Mittel, also Einsteckteile und Ausnehmungen, können vorteilhaft auch als Rastmittel ausgebildet sein, so daS sie beim Übereinanderstapeln der Magazine ineinander einrasten, aber bei Überwinden der Rastkraft jederzeit wieder voneinander gelöst werden können.

Die komplementären Mittel zum lösbaren Verbinden nebeneinander angeordneter Magazine bestehen vorzugsweise aus Mulden oder Sicken, die auf der Außenseite der Deckplatte des Magazins angeordnet sind, sowie aus Klammern, die der geometrischen Form der Mulden oder Sicken angepaßt sind.

Vorteilhaft können die komplementären Mittel, also Mulden bzw. Sicken und Klammern, auch hier als Rastmittel ausgebildet sein.

Die Rückwand des vorzugsweise würfel- oder quaderförmigen Werkstattmagazins kann in herkömmlicher Weise geschlossen sein. Anstelle einer geschlossenen Rückwand können jedoch auch lediglich zwei Vertikalleisten vorgesehen sein, die gleichzeitig als Anschlag für die im Inneren des Magazins befindliche(n) Schublade(n) dienen. Eine im wesentlichen offene Rückwand hat jedoch den Vorteil, daß der Inhalt des Magazins von außen gesehen oder kontrolliert werden kann, ohne daß die in dem Magazin befindlichen Schubladen und Fachböden oder ein in dem Magazin aufbewahrter Handkoffer als solche durch die im wesentlichen offene Rückwand entnommen werden könnten.

An der Rückfront des Magazins können in an sich bekannter Weise diagonal verlaufende Versteifungsbänder angebracht werden.

Auf den Innenseiten der Seitenwände des vorzugsweise würfel- oder quaderförmigen Magazins werden bei einer bevorzugten Ausführungsform der Erfindung paarweise Führungsschienen für Schubladen und/oder Koffer angeordnet, wobei Teleskopschienen besonders bevorzugt werden. In die Führungsschienen können Schubladen eingehängt werden; die Führungsschienen können aber auch als Halterung für feststehende oder herausziehbare Fach böden dienen. Dadurch läßt sich das Werkstattmagazin in Modulbauweise herstellen und kann, je nach den individuellen Kundenwünschen, entweder nur mit Schubladen, nur mit Fachböden oder nur mit Führungsschienen für Handkoffer oder mit Kombinationen dieser Möglichkeiten ausgerüstet werden, ohne daß es hierzu eines Umbaus des Korpus des Magazins bedarf.

Wenn die Seitenwände paarweise mit Führungsschienen der beschriebenen Art ausgestattet sind, besteht eine vorteilhafte Weiterbildung der Erfindung darin, daß mindestens im Bereich der Führungsschienen in das Innere des Magazins gerichtete Rastnoppen vorgesehen sind, die mit Rastzungen zusammenwirken, welche im Bereich der Rückwand der Schublade(n) beidseitig angeordnet sind. Dadurch wird erreicht, daß jede Schublade in ihrer Schließstellung durch gegenseitige Verrastung der Noppen und Zungen sicher gehalten wird und nur bei Überwindung der Rastkraft herausgezogen werden kann.

Darüber hinaus können zusätzliche Transportsicherungsmittel an den Seitenwänden im Bereich der Vorderkanten der Schubladen, beispielsweise ebenfalls in Form von Noppen, vorgesehen sein.

Das erfindungsgemäße Werkstattmagazin kann an der Frontseite offen ausgebildet sein oder aber eine verschließbare Türe aufweisen, die entweder als Schwenktür oder auch als Rolltür nach dem Prinzip eines Rolladens ausgebildet sein kann. Eine solche Türe wird vorzugsweise mindestens teilweise durchsichtig ausgebildet, damit der Inhalt des Magazins auch bei verschlossener Türe von vorn gesehen bzw. kontrolliert werden kann. Zu diesem Zweck wird entweder ein Sichtfenster in die Türe eingelassen oder die Türe wird aus Glas oder durchsichtigem Kunststoff hergestellt. Die Türe kann auswechselbar links oder rechts angeschlagen werden.

In die Deckplatte des Magazins ist vorzugsweise eine Griffmulde mit Griff eingelassen, so daß das Magazin bequem getragen werden kann.

Sowohl der Korpus als auch die im Inneren befindlichen Teile des Magazins bestehen vorzugsweise aus Metall und/oder aus Kunststoff.

Ein besonderer Vorteil, der mit dem erfindungsgemäßen Magazin erreicht wird, besteht darin, daß nicht nur in die Schubladen oder Fachböden, sondern auch direkt in die seitlichen Führungsschienen komplette Werkzeug-Handkoffer oder mit Kleinteilen gefüllte Handkoffer, wie sie heute zur Aufbewahrung von Bohrmaschinen und besonders wertvollen Teilen üblich sind, eingeschoben werden können und sicher, übersichtlich und jederzeit leicht zugänglich aufbewahrt werden können.

Die Erfindung wird nachfolgend anhand der Zeichnung, worin gleiche Teile mit gleichen Bezugszahlen versehen sind, weiter erläutert:
- Fig. 1: ist ein Schnitt durch eine Ausführungsform des erfindungsgemäßen Werkstattmagazins mit einer Schublade, in der sich ein Werkzeug-Handkoffer befindet, und zwar ein Schnitt nach Linie I-I in Fig. 2, wobei die abschließbare Türe der Übersichtlichkeit wegen nicht dargestellt ist;
- Fig. 2: ist eine Draufsicht auf das Werkstattmagazin gemäß Fig. 1 (mit Schwenktüre), das mit einem zweiten Werkstattmagazin lösbar verbunden ist;
- Fig. 3: ist ein Schnitt nach Linie II-II in Fig. 2 durch die Verbindungsklammer und den Kantenbereich der seitlich miteinander verbundenen Magazine;
- Fig. 4: ist eine Vorderansicht des Magazins gemäß Fig. 1;
- Fig. 5: ist eine Draufsicht auf einen Schnitt durch das Magazin nach Linie III-III in Fig. 4;
- Fig. 6: ist ein Schnitt, entsprechend Fig. 1, jedoch mit einem zusätzlichen, direkt in die seitlichen Führungsschienen eingeschobenen Handkoffer;
- und Fig. 7: ist eine Draufsicht, entsprechend Fig. 2, auf eine andere Ausführungsform des erfindungsgemäßen Werkstattmagazins.

Das tragbare Werkstattmagazin 1 (Fig. 1) besteht aus einem Korpus aus Seitenwänden 4, 4', Bodenplatte 5 und Deckplatte 6. Die Vorderfront ist offen, die Rückfront ist ebenfalls im wesentlichen offen, abgesehen von den schmalen Leisten 7, 7', die als integrale Bestandteile der Seitenwände 4, 4' ( Fig. 5) ausgebildet und zur Verbesserung der Stabilität mit den Diagonalbändern 8, die mit Schrauben oder Nieten 9 an den Vertikalleisten 7, 7' befestigt sind, verbunden sind.

Auf der Außenseite der Bodenplatte 5 sind vier Einsteckteile 19 und auf der Deckplatte 6 vier offene Ausnehmungen 20 angeordnet, die sich einander komplementär entsprechen. Die Einsteckteile 19 dienen gleichzeitig als Füße, auf denen das Magazin 1 ruht, wenn es individuell verwendet wird.

Werden jedoch mehrere solcher Magazine 1 übereinandergestapelt, so greifen die Einsteckteile 19 des jeweils oberen Magazins in die Ausnehmungen 20 des jeweils unteren Magazins unter Bildung einer formschlüssigen Verbindung ein, so daß das jeweils obere Magazin mit seiner Bodenplatte 5 vollflächig auf der Deckplatte 6 des jeweils unteren Magazins ruht.

In die Deckplatte 6 (Fig. 2) ist eine Griffmulde 14 mit Griff 15 eingelassen. Das Magazin 1 weist eine aus klar durchsichtigem Acrylglas bestehende Schwenktüre 16 auf, die um das Scharnier 17 verschwenkt und mittels des Schlosses 18 verschlossen werden kann.

Um zwei Magazine 1, 1' Seite an Seite miteinander lösbar verbinden zu können, sind auf der Außenseite der Deckplatte 6 Mulden bzw. Sicken 22 mit Rastnuten 23 vorgesehen, die mit Klammern 21 formschlüssig verbunden werden können, da Mulden bzw. Sicken 22 und Rastnuten 23 einerseits und Klammern 21 andererseits komplementär ausgeformt sind (Fig. 2, Fig. 3).

Auf den Innenseiten der Seitenwände 4, 4' sind paarweise Führungsschienen 10 für Schubladen 3 oder Koffer 2 (Fig. 1, Fig. 4, Fig. 6) angeordnet. Im Bereich der Führungsschienen 10 befinden sich Rastnoppen 11, die mit Rastzungen 12 (Fig. 5) zusammenwirken und ein unbeabsichtigtes Aufspringen der Schubladen verhindern. Im vorderen Bereich der Schubladen 3 sind weitere Transportsicherungsmittel 13 in Form von Noppen angeordnet, die - wie im gezeichneten Ausführungsbeispiel - gleichzeitig als Anschläge für die Rastzungen 12 und damit als Auszugsbegrenzung dienen können. Die Schubladen 3 können nach vorn ganz herausgezogen werden, wenn die biegsamen Rastzungen 12 manuell oder mittels eines geeigneten Werkzeuges nach innen gedrückt und an den Noppen 13 vorbei gezogen werden. Nach hinten können die Schubladen 3 ebensowenig herausgezogen werden wie ein in der Schublade abgelegter Handkoffer 2, da die Vertikalleisten 7, 7' gleichzeitig als Anschlag für die Rückwand 27 der Schublade 3 oder, falls die Schublade keine Rückwand aufweisen sollte, für den Koffer 2 dienen.

Der vorzugsweise aus Kunststoff bestehende Schalenkoffer 2 weist seinerseits ebenfalls komplementäre Mittel 25, 26 zum Übereinanderstapeln, aber auch, falls erforderlich, zur rutschsicheren Aufbewahrung innerhalb der Schublade 3 auf. Die Seitenwände des Koffers 2 sind unter Bildung einer vorstehenden "Feder" ausgeformt, die in entsprechende Nuten der Führungsschienen 10 eingreift, so daß der Koffer auch direkt, ohne Schublade oder Fachboden, in das Magazin eingeschoben werden kann (Fig. 6).

Beim Herausziehen des Koffers 2 an dessen Handgriff 24 (Fig. 1) wird gleichzeitig die Schublade 3 bis zum Anschlag 13 herausgezogen. Der Deckel des Schalenkoffers 2 läßt sich dann bequem öffnen, ohne daß der Koffer aus der Schublade herausgenommen werden muß.

Wenn das Magazin 1 nicht als tragbares Magazin verwendet werden soll, können die vier Schrauben 9 gelöst und die Diagonalverstrebungen 8 entfernt werden; durch die dann freien Löcher in den Vertikalleisten 7, 7' können Befestigungsschrauben eingesteckt und verdübelt werden.

Bei einer anderen Ausführungsform (Fig. 7) der Erfindung sind auf der Deckplatte 6 des Magazins 31, 31' neben den vier Ausnehmungen 20 noch 2 weitere ebenso ausgeformte Ausnehmungen 28 jeweils zwischen den Ausnehmungen 20 angeordnet. Diese Ausführungsform gestattet ein seitlich versetztes Übereinanderstapeln der Magazine, so daß die 4 Einsteckteile 19 eines im Stapel oberen Magazins paarweise in die Ausnehmungen 28 von 2 verschiedenen, Seite an Seite nebeneinander stehenden, im Stapel unteren Magazinen eingreifen oder einrasten. Bei dieser Ausführungsform kann auf das Einstecken der Klammern 21 verzichtet werden, weil hier bereits eine lösbare Fixierung der übereinander und nebeneinander gestapelten Magazine gleichzeitig in zwei Raumrichtungen geschaffen ist.

## Patentansprüche

1. Tragbares Werkstattmagazin (1) zur Aufbewahrung von Werkzeug und Kleinteilen mit einem Korpus aus seitenwänden (4, 4'), Bodenplatte (5) und Deckplatte (6), mit mindestens einer Schublade (3) und/oder mindestens einem Handkoffer (2) und komplementären Mitteln (19, 20; 19, 28; 21, 22) zum lösbaren Verbinden von mehreren solcher übereinandergestapelter und Seite an Seite nebeneinander angeordneter Magazine (1), wobei die komplementären Mittel (19, 20; 19, 28) zum lösbaren Verbinden übereinandergestapelter Magazine (1) aus Einsteckteilen (19) und der geometrischen Form der Einsteckteile (19) angepaßten Ausnehmungen (20; 28) bestehen, die Einsteckteile (19) auf der Außenseite der Bodenplatte (5) und die Ausnehmungen (20; 28) in einer Deckplatte (6) des Magazins (1) angeordnet sind und wobei auf den Innenseiten der Seitenwände (4, 4') paarweise Führungsschienen (10) für die mindestens eine Schublade (3) und/oder den mindestens einen Handkoffer (2) angeordnet sind.

2. Werkstattmagazin nach Anspruch 1, dadurch gekennzeichnet, daß die Führungsschienen (10) Teleskopschienen sind.

3. Werkstattmagazin nach Anspruch 1 oder 2, dadurch gekennzeichnet, daß der Handkoffer (2) Seitenwände aufweist, die unter Bildung je einer vorstehenden Feder ausgeformt sind, welche in entsprechende Nuten der Führungsschienen (10) eingreifen.

4. Werkstattmagazin nach einem der Ansprüche 1 bis 3, dadurch gekennzeichnet, daß es zusätzlich mindestens einen feststehenden Fachboden aufweist.

5. Werkstattmagazin nach einem der Ansprüche 1 bis 4, dadurch gekennzeichnet, daß die komplementären Mittel (19, 20; 19, 28) als Rastmittel ausgebildet sind.

6. Werkstattmagazin nach einem der Ansprüche 1 bis 5, dadurch gekennzeichnet, daS die komplementären Mittel (21, 22) zum lösbaren Verbinden nebeneinander angeordneter Magazine (1) aus Mulden (22), die auf der Außenseite der Deckplatte (6) des Magazins (1) angeordnet sind, und der geometrischen Form der Mulden (22) angepaßten Klammern (21) bestehen.

7. Werkstattmagazin nach Anspruch 6, dadurch gekennzeichnet, daß die komplementären Mittel (21, 22) als Rastmittel ausgebildet sind.

8. Werkstattmagazin nach einem der Ansprüche 1 bis 7, dadurch gekennzeichnet, daß anstelle einer geschlossenen Rückwand lediglich zwei Vertikal-Leisten (7, 7') vorgesehen sind, die gleichzeitig als Anschlag für die Schublade(n) (3) dienen.

9. Werkstattmagazin nach einem der Ansprüche 1 bis 8, gekennzeichnet durch an der Rückfront angebrachte, diagonal verlaufende Versteifungsbänder (8).

10. Werkstattmagazin nach einem der Ansprüche 1 bis 9, dadurch gekennzeichnet, daß die Seitenwände (4, 4') mindestens im Bereich der Führungsschienen (10) in das Innere des Magazins (1) gerichtete Rastnoppen (11) aufweisen, die mit Rastzungen (12) zusammenwirken, welche im Bereich der Rückwand (27) der Schublade(n) (3) beidseitig angeordnet sind.

11. Werkstattmagazin nach einem der Ansprüche 1 bis 10, gekennzeichnet durch Transportsicherungsmittel (13) für die mindestens eine Schublade (3).

12. Werkstattmagazin nach einem der Ansprüche 1 bis 11, gekennzeichnet durch eine verschließbare Türe (16).

13. Werkstattmagazin nach Anspruch 12, dadurch gekennzeichnet, daß die Türe (16) mindestens teilweise durchsichtig ist.

14. Werkstattmagazin nach einem der Ansprüche 1 bis 13, dadurch gekennzeichnet, daß in die Deckplatte (6) eine Griffmulde (14) mit Griff (15) eingelassen ist.

15. Werkstattmagazin nach einem der Ansprüche 1 bis 14, dadurch gekennzeichnet, daß es aus Metall und/oder Kunststoff besteht.

## Claims

1. A portable workshop magazine (1) for storing tools and small parts having a body consisting of side walls (4, 4'), base plate (5) and cover plate (6), having at least one drawer (3) and/or at least one carrying case (2) and complementary means (19, 20; 19, 28; 21, 22) for the detachable connection of several such magazines (1) which are stacked on top of one another and disposed side by side next to one another, with the complementary means (19, 20; 19, 28) for the detachable connection of magazines (1) stacked on top of one another consisting of push-in parts (19) and recesses (20; 28) adapted to the geometrical shape of the push-in parts (19), the push-in parts (19) being disposed on the outer side of the base plate (5) and the recesses (20; 28) in a cover plate (6) of the magazine (1) and with guide rails (10) for the at least one drawer (3) and/or the at least one carrying case (2) being disposed in pairs on the inner sides of the side walls (4, 4').

2. A workshop magazine according to Claim 1,
**characterised in that** the guide rails (10) are telescopic rails.

3. A workshop magazine according to Claim 1 or 2,
**characterised in that** the carrying case (2) has side walls which are moulded by forming a protruding tongue, which engage in corresponding grooves in the guide rails (10).

4. A workshop magazine according to one of Claims 1 to 3,
**characterised in that** it additionally comprises at least one fixed shelf.

5. A workshop magazine according to one of Claims 1 to 4,
**characterised in that** the complementary means (19, 20; 19, 28) are constructed as locking means.

6. A workshop magazine according to one of Claims 1 to 5,
**characterised in that** the complementary means (21, 22) for the detachable connection of magazines (1) disposed next to one another consist of cavities (22), which are disposed on the outside of the cover plate (6) of the magazine (1), and clips (21) adapted to the geometrical shape of the cavities (22).

7. A workshop magazine according to Claim 6,
**characterised in that** the complementary means (21, 22) are constructed as locking means.

8. A workshop magazine according to one of Claims 1 to 7,
**characterised in that** instead of a closed rear wall just two vertical strips (7, 7')are provided, which simultaneously serve as stops for the drawer(s) (3).

9. A workshop magazine according to one of Claims 1 to 8,
**characterised by** diagonally extending reinforcing strips (8) mounted on the front surface of the back.

10. A workshop magazine according to one of Claims 1 to 9,
**characterised in that** at least in the region of the guide rails (10) the side walls (4, 4') comprise locking knobs (11) directed into the interior of the magazine (1), which cooperate with snap-in pins (12), which are disposed on both sides of the drawer(s) (3) in the region of the rear wall (27).

11. A workshop magazine according to one of Claims 1 to 10,
**characterised by** transport retention means (13) for the at least one drawer (3).

12. A workshop magazine according to one of Claims 1 to 11,
**characterised by** a lockable door (16).

13. A workshop magazine according to Claim 12,
**characterised in that** the door (16) is at least partially transparent.

14. A workshop magazine according to one of Claims 1 to 13,
**characterised in that** a recessed grip (14) with handle (15) is embedded into the cover plate (6).

15. A workshop magazine according to one of Claims 1 to 14,
**characterised in that** it is made of metal and/or plastic.

## Revendications

1. Magasin d'atelier mobile (1) pour le rangement d'outillages et de petits accessoires, comprenant un corps constitué par des parois latérales (4, 4'), un fond (5) et un couvercle (6), avec au moins un tiroir (3) et/ou au moins une mallette (2) et des moyens complémentaires (19, 20; 19, 28; 21, 22) pour le raccordement, avec possibilité de démontage ultérieur, de plusieurs magasins (1) de ce type empilés l'un sur l'autre et disposés côte à côte, les moyens complémentaires (19, 20; 19, 28;) pour le raccordement, avec possibilité de démontage ultérieur, de magasins (1) empilés l'un sur l'autre consistant en des éléments d'insertion (19) et des évidements (20, 28) adaptés à la forme géométrique des éléments d'insertion (19), les éléments d'insertion (19) étant disposés sur le côté extérieur du fond (5) et les évidements (20, 28) dans le couvercle (6) du magasin (1), et des glissières (10) étant disposées par paires sur les faces intérieures des parois latérales (4, 4') pour au moins ledit tiroir (3) et/ou au moins ladite mallette (2).

2. Magasin d'atelier selon la revendication 1, caractérisé en ce que les glissières (10) sont des glissières télescopiques.

3. Magasin d'atelier selon la revendication 1 ou 2, caractérisé en ce que la mallette (2) comprend des parois latérales qui sont formées avec respectivement la formation d'un ressort en saillie, qui viennent en prise dans des rainures correspondantes des glissières (10).

4. Magasin d'atelier selon l'une des revendications 1 à 3, caractérisé en ce qu'il comporte en plus au moins un fond formant casier fixe.

5. Magasin d'atelier selon l'une des revendications 1 à 4, caractérisé en ce que les moyens complémentaires (19, 20; 19, 28) sont conçus sous laformede moyens d'encliquetage.

6. Magasin d'atelier selon l'une des revendications 1 à 5, caractérisé en ce que les moyens complémentaires (21, 22) pour le raccordement, avec possibilité de démontage ultérieur, de magasins (1) disposés côté à côte, se composent de cavités (22), qui sont ménagées sur la face extérieure du couvercle (6) du magasin (1) et d'agrafes (21) adaptées à la forme géométrique des cavités (22).

7. Magasin d'atelier selon la revendication 6, caractérisé en ce que les moyens complémentaires (21, 22) sont conçus sous la forme de moyens d'encliquetage.

8. Magasin d'atelier selon l'une des revendications 1 à 7, caractérisé en ce qu'il est prévu, au lieu d'une paroi arrière fermée, simplement deux baguettes vertikales (7, 7'), qui font en même temps office de butée(s) pour le(s) tiroir(s) (3).

9. Magasin d'atelier selon l'une des revendications 1 à 8, caractérisé en ce qu'il comporte, au niveau de sa façade 30 arrière, des bandes de renforcement (8) s'étendant de maniére diagonale.

10. Magasin d'atelier selon l'une des revendications 1 à 9, caractérisé en ce que les parois latérales (4, 41) comportent, dans la zone des glissières (10), des boutons d*'*accrochage orientés vers l'intérieur du magasin (1), qui opèrent en association avec des languettes d'encliquetage (12), qui sont disposées de part et d'autre dans la zone de la paroi arrière (27) du (des) tiroir(s) (3).

11. Magasin d'atelier selon l'une des revendications 1 à 10, caractérisé en ce qu'il comporte des moyens de blocage en cours de transport (13) pour au moins ledit tiroir (3).

12. Magasin d'atelier selon l'une des revendications 1 à 11, caractérisé en ce qu'il comporte une porte susceptible d'être verrouillée (16).

13. Magasin d'atelier selon la revendication 12, caractérisé en ce que la porte (16) est au moins partiellement transparente.

14. Magasin d'atelier selon l'une des revendications 1 à 13, caractérisé en ce qu'il est ménagé dans le couvercle (6) un évidement de préhension (14) muni d'une poignée (15).

15. Magasin d'atelier selon l'une des revendications 1 à 14, caractérisé en ce qu'il est fabriqué en métal et/ou en matière plastique.
